# EUROPÄISCHE PATENTSCHRIFT

(11) **EP 1 678 024 B1**
(45) Veröffentlichungstag und Bekanntmachung des Hinweises auf die Patenterteilung: **28.02.2007**
(21) Anmeldenummer: 04761073.8
(22) Anmeldetag: 15.10.2004
(51) Int. Cl.: B61L 5/10

(54) **EINRICHTUNG ZUM VERRIEGELN VON BEWEGLICHEN WEICHENTEILEN, INSBESONDERE WEICHENVERSCHLUSS**
DEVICE FOR LOCKING MOBILE POINT ELEMENTS, ESPECIALLY POINT CLOSING ELEMENTS
DISPOSITIF DE VERROUILLAGE D'ELEMENTS MOBILES D'AIGUILLAGE, NOTAMMENT FERMETURE D'AIGUILLAGE

(30) Priorität: 31.10.2003 AT 17342003
(43) Veröffentlichungstag der Anmeldung: 12.07.2006
(73) Patentinhaber: VAE EISENBAHNSYSTEME GMBH, 8740 Zeltweg (AT); VAE GmbH, 1010 Wien (AT)
(72) Erfinder: KLEIN, Herbert, A-8740 Zeltweg (AT)
(74) Vertreter: Haffner, Thomas M.
(86) Internationale Anmeldenummer: PCT/AT2004/000352
(87) Internationale Veröffentlichungsnummer: WO 2005/042330

(56) Entgegenhaltungen:
- EP-A- 0 603 156
- EP-A- 0 779 197
- WO-A-99/30951
- US-A- 5 566 912

## Beschreibung

Die Erfindung betrifft eine Einrichtung zum Verriegeln von Endlagen von beweglichen Weichenteilen, insbesondere Weichenverschluss, mit wenigstens zwei relativ zueinander beweglichen Teilen, welche ineinander geführt sind und in eine in wenigstens einer Bewegungsrichtung kraft- oder formschlüssig miteinander gekuppelte Lage verschiebbar sind.

Eine derartige Einrichtung ist aus der EP 603 156 A1 bekannt geworden. Die relativ zueinander verschieblichen Teile werden bei dem Weichenverschluss gemäß der EP 603 156 A1 von einem Rohr und einem im Rohr geführten Bolzen gebildet, welche in einem ortsfesten Außenrohr geführt sind. Dadurch wird eine vollkommen geschlossene und damit vor Eindringen von Schmutz geschützte Bauweise vorgeschlagen. Es sind weiters in radialer Richtung verlagerbare Verriegelungsglieder, wie beispielsweise Kugeln oder Walzen vorgesehen, welche in Durchbrechungen des Rohres geführt werden und in der radial nach außen verlagerten Lage durch Eingriff in eine Verriegelungsnut des ortsfesten Außenrohres eine kraftschlüssige Verriegelung des Rohrs relativ zum ortsfesten Außenrohr sicherstellen, und in der radial nach innen verlagerten Position durch Eingriff in eine Verriegelungsnut des Bolzens eine kraftschlüssige Verriegelung des Rohres relativ zu dem verschieblich angeordneten Bolzen sicherstellen. In dem einen Fall wird die mit dem Rohr verbundene Zungenschiene in ihrer an die Backenschiene anliegenden Position verriegelt. In dem anderen Fall wird die mit dem Rohr verbundene Zungenschiene von dem von einem hydraulischen Verschiebeantrieb geführten Bolzen mitgenommen und von der einen Endlage in die andere Endlage umgestellt. Der Bolzen vollführt hierbei einen den Umstellhub der Zungenschienen übersteigenden Hub, da der Bolzen nach Erreichen der Zungenschienenendlage in axialer Richtung weiter verschoben wird. Während dieser Nachlaufbewegung werden die Verriegelungsglieder in eine radial äußere Postion gedrückt, sodass die Zungenschiene in der Endlage verriegelt wird, wobei die durch die weitere axiale Verschiebung des Bolzens bewirkte Abdeckung bzw. Überdeckung der Verriegelungsglieder ein Lösen der Verriegelungslage verhindert.

Bei der Ausbildung gemäß der EP 603 156 A1 hat sich jedoch als nachteilig erwiesen, dass der Platzbedarf der Verschlusseinrichtung auf Grund des erweiterten Umstellhubes des mit dem Umstellantrieb verbundenen Bolzens erheblich ist und den beschränkten Platzverhältnissen bei schmalspurigen Schienen nicht Rechnung tragen kann. Darüber hinaus muss das Außenrohr mit einem ortsfesten Teil des Gleiskörpers verbunden werden, zu welchem Zweck in der Regel eine Befestigung an einem Schwellenkörper erforderlich ist. Dies hat jedoch einen ungünstigen Kraftfluß zur Folge, da die auf das Außenrohr wirkenden Verriegelungskräfte nur außermittig aufgenommen werden können.

Die vorliegende Erfindung zielt daher darauf ab, die oben erwähnten Nachteile zu beseitigen und eine Einrichtung der eingangs genannten Art zu verbessern, sodass eine ausreichend kurze Bauweise sichergestellt ist und eine Befestigung an einem Schwellenkörper vermieden wird. Weiters soll die Verschlusseinrichtung nicht nur mit einem hydraulischen Stellenantrieb, sondern auch mit einem konventionellen mechanisch arbeitenden Umstellgestänge kombiniert werden können.

Zur Lösung dieser Aufgabe besteht die erfindungsgemäße Ausbildung im Wesentlichen darin, dass die relativ zueinander verschiebbaren Teile von einem Innenrohr und einem das Innenrohr umgebenden Außenrohr gebildet sind, welche eine ortsfeste Stange umgreifen. Prinzipiell ist somit ähnlich der Ausbildung gemäß der EP 603 156 A1 ein Außenrohr, ein in dem Außenrohr geführtes Innenrohr und eine in dem Innenrohr geführte Stange bzw. Bolzen angeordnet, sodass sich wiederum eine geschlossene und vor Eindringen von Schmutz geschützte Bauweise realisieren lässt. Anders als bei der EP 603 156 A1 ist jedoch nicht der äußerste Bauteil, nämlich das Außenrohr, stationär angeordnet, sondern der innerste Bauteil, nämlich die im Innenrohr geführte Stange.

Die relativ zueinander verschieblichen Teile werden somit von dem Innenrohr und dem das Innenrohr umgebenden Außenrohr gebildet, sodass der für die Umstellung der Weichenzunge notwendige Verstellhub sowie der weitere für die Abdeckung bzw. Überdeckung der Verriegelungsglieder notwendige Hub von den radial äußeren, und daher in axialer Richtung kürzeren Teilen, vollführt werden, sodass sich insgesamt eine geringere Baulänge der Umstelleinrichtung ergibt. Gemäß einer bevorzugten Ausführung ist die ortsfeste Stange zwischen zwei Backenschienen eingespannt, sodass eine gesonderte Festlegung am Schwellenkörper entbehrlich ist. Die Verriegelungskräfte werden auf diese Weise unmittelbar von den Backenschienen aufgenommen, was einen wesentlich günstigeren Kraftfluß zwischen Backenschienen und Zungenschienen erlaubt. Durch die Einspannung der Stange zwischen den zwei Backenschienen wird auch die Möglichkeit geschaffen auf einfache Art und Weise eine Justierung der Verschlusseinrichtung vorzunehmen. Zu diesem Zweck ist die Ausbildung bevorzugt derart getroffen, dass die Stange in axialer Richtung justierbar und in der justierten Lage fixierbar ist. Dadurch gelingt beispielweise eine präzise Einstellung der Mittenlage im Fall der Umstellung von beweglichen Herzstückspitzen. Die Ausbildung kann hierbei derart getroffen sein, dass die Stange an ihren beiden Enden je ein Gewinde zur Verbindung mit einem ein Gegengewinde tragenden, am Fuß der Backenschiene angreifenden Verbindungsstück aufweist. Das Verbindungsstück kann hierbei in konventioneller Weise als den Fuß der Backenschiene umgreifende Klammer ausgebildet sein. Um im Bereich der Anlenkung der Stange an die Backenschiene die Einleitung unerwünschter Kräfte zu verhindern ist die Ausbildung bevorzugt derart getroffen, dass die Stange um eine in Schienenlängsrichtung verlaufende Achse schwenkbar an den Backenschienen angelenkt ist. Dadurch werden auch Biegebeanspruchungen der Stange hintangehalten.

Bevorzugt erfolgt die Ankuppelung der beweglichen Weichenteile, insbesondere Zungenschienen, an die Verstelleinrichtung über das in axialer Richtung beweglich gelagerte Innenrohr, wobei jede der beiden Zungenschienen an dem jeweils ihr zugewandten Ende des Innenrohrs gekoppelt sein kann. Bei einem einteiligen Innenrohr hat dies zur Folge, dass die beiden Zungenschienen synchron umgestellt werden. Um entsprechende Sicherheitsvorschriften der Bahnverwaltungen zu erfüllen kann es jedoch von Vorteil sein, wenn die Umstellung nicht synchron erfolgt, und zwar derart, dass zunächst die sich in der Ablage befindliche Zungenschiene in Richtung ihrer Anlage bewegt wird und erst nach einem der Überdeckung der Verriegelungsglieder entsprechenden Hub die sich in der Anlage befindliche Zungenschiene mitgenommen und von der Backenschiene wegbewegt wird. Zu diesem Zweck ist die Ausbildung bevorzugt derart weitergebildet, dass das Innenrohr aus zwei relativ zueinander axial verschieblichen Teilen gebildet und jeder Teil mit je einem beweglichen Weichenteil, insbesondere einer Zungenschiene, gekoppelt ist.

Um eine präzise Anpassung der Umstelleinrichtung an den jeweils benötigten Umstellhub der Zungenschienen vorzunehmen ist erfindungsgemäß vorgesehen, dass das Innenrohr bzw. dessen beide Teile in axialer Richtung verstellbare und in der jeweiligen axialen Lage fixierbare Kuppelglieder aufweisen, welche mit entsprechenden Kuppelgliedern der beweglichen Weichenteile, insbesondere zungenschienen, zusammenwirken. Dies kann beispielsweise dadurch vorgenommen werden, dass das Innenrohr an seinen beiden Enden je ein Gewinde trägt, auf welche die Kuppelglieder aufschraubbar sind.

Wie bereits erwähnt, ist bei der erfindungsgemäßen Einrichtung im Unterschied zum Stand der Technik das Außenrohr nicht stationär sondern in axialer Richtung relativ zu dem Innenrohr verschieblich angeordnet und es wird dadurch die Möglichkeit geschaffen, am Außenrohr auf einfache Art und Weise einen Verschiebeantrieb angreifen zu lassen. Das verschiebliche Außenrohr bietet hierbei günstige Voraussetzungen für die Koppelung mit einem Antriebsgestänge, ohne dass aufwendige Adaptierungsarbeiten notwendig wären.

Der von dem Umstellantrieb auf das Außenrohr vermittelte Umstellhub wird in der Folge auf das Innenrohr und die Zungenschienen übertragen, zu welchem Zweck Verriegelungsglieder vorgesehen sind, welche sicherstellen, dass das Außenrohr und das Innenrohr in eine kraft- oder formschlüssig miteinander gekuppelte Lage gelangen können. Bevorzugt ist hierbei vorgesehen, dass das Innenrohr Durchbrechungen für die Aufnahme von Verriegelungsgliedern aufweist, wobei mit Vorteil die Verriegelungsglieder in radialer Richtung verlagerbar sind und die Stange wenigstens einen auf kleineren Durchmesser abgesetzten Bereich und das Außenrohr an seinem Innenumfang wenigstens einen Bereich mit vergrößerter lichten Weite aufweist. Bei radial auswärts verlagerter Position der Verriegelungsglieder werden das Außenrohr und das Innenrohr in eine kraft- oder formschlüssig miteinander gekuppelte Lage gebracht und bei radial einwärts verlagerten Verriegelungsgliedern werden das Innenrohr und die Stange in eine kraft- oder formschlüssig miteinander gekuppelte Lage gebracht. Das Innenrohr wird somit entweder mit dem in axialer Richtung verschiebbaren Außenrohr oder mit der ortsfesten Stange gekuppelt. Zur Verminderung von Reibungskräften sind die Verriegelungsglieder mit Vorteil von Kugeln oder Walzen gebildet.

Um den Verschleiß zu minimieren kann die Verschlusseinrichtung mit Öl befüllt werden, wobei naturgemäß entsprechende Dichtungen vorgesehen werden müsssen. Die Ausbildung ist hierbei bevorzugt derart ausgebildet, dass die Stange im Innenrohr und das Innenrohr im Außenrohr dichtend geführt sind und die Einrichtung mit Gleitmedium, insbesondere Öl, befüllt ist. Um die bei der Umstellung erfolgenden Volumsveränderungen auszugleichen, trägt das Außenrohr bevorzugt ein Ausgleichsventil.

Die Erfindung wird nachfolgend anhand eines in der Zeichnung schematisch dargestellten Ausführungsbeispieles näher erläutert. In dieser zeigt Fig.1 einen Weichenabschnitt mit Umstell-, Verschluss- und Prüfeinrichtungen. Fig.2 eine Seitenansicht auf die erfindungsgemäße Verschlusseinrichtung im eingebauten Zustand, Fig.3 eine Draufsicht auf die erfindungsgemäße Einrichtung im eingebauten Zustand, Fig.4 eine Schnittansicht der Verschlusseinrichtung, Fig.5 einen Schnitt gemäß der Linie V-V der Fig.4 und Fig.6 eine Draufsicht in Richtung des Pfeils VI der Fig.4. In Fig.1 ist ein Weichenabschnitt mit Backenschienen 1 und Zungenschienen 2 bzw. 3 dargestellt. Das Antriebsaggregat zum Umstellen der Zungenschienen ist mit 4 bezeichnet und über ein Antriebsgestänge 5 an eine Umstell- und Verschlusseinrichtung 6 angekoppelt. Eine weitere in Schienenlängsrichtung versetzt angeordnete Umstell- und Verschlusseinrichtung ist mit 7 gekennzeichnet, welche über einen Hebel 8 und ein Gestänge 9 an die erste Umstell- und Verschlusseinrichtung 6 angekoppelt ist. Weiters sind Kontroll- und Prüfeinrichtungen 10, 11 und 12 ersichtlich, welche der Überprüfung der korrekten Einnahme der jeweiligen Zungenschienenendlagen bzw. der korrekten Funktionsweise des Verstellantriebs dienen.

In der Darstellung gemäß Fig.2 ist ersichtlich, wie die Umstell- und Verschlusseinrichtung 6 an die Backen- bzw. Zungenschienen angekoppelt ist. Die Verschlusseinrichtung 6 besteht aus einem Außenrohr 13, einem Innenrohr 14 und einer Stange 15. Die durchgehende Stange 15 ist hierbei zwischen den Backenschienen 1 eingespannt und an ihren beiden Enden jeweils mit einem den Fuß der Backenschiene 1 umgreifenden Klammerelement 16 verbunden. Die Anlenkung erfolgt um eine in Schienenlängsrichtung verlaufende Schwenkachse 17. Das Innenrohr 14 ist über Kuppelglieder 18 mit den Zungenschienen 2 bzw. 3 verbunden. Das Kuppelglied 18 weist hierbei einen in Schienenlängsrichtung verlaufenden Bolzen 19 mit einer bombierten Oberfläche auf, welche von einem Fortsatz 20 hintergriffen wird. Der Fortsatz 20 ist auf das jeweilige Ende des Innenrohrs 14 aufschraubbar und in Richtung des Pfeiles 21 in axialer Richtung einstellbar, wobei die jeweils gewählte axiale Position des Fortsatzes 20 durch Kontermuttern 22 gesichert wird. Durch die axiale Einstellbarkeit der Fortsätze 20 kann der Abstand zwischen den Zungenschienen 2 und 3 in Anpassung an den jeweils erforderlichen Umstellhub der Zungenschienen eingestellt werden. Das Außenrohr 13 ist mit dem Antriebsgestänge 5 verbunden.

In Fig.3 ist die entsprechende Draufsicht auf die Umstell- und Verschlusseinrichtung 6 dargestellt, wobei gleiche Teile mit gleichen Bezugszeichen versehen sind.

Anhand der Darstellung gemäß Fig.4 wird nun die Funktionsweise der Umstell- und Verschlusseinrichtung 6 näher erläutert. Die Stange, welche als rohrförmige Stange ausgebildet ist, ist wiederum mit 15 dargestellt und durchsetzt die gesamte Verschlusseinrichtung 6. Die Stange 15 ist an ihren beiden Enden mit je einem Innengewinde versehen, in welches ein entsprechendes Verbindungsstück 23 einschraubbar ist. Aus der Darstellung gemäß Fig.6 ist ersichtlich, dass das Verbindungsstück 23 gabelförmig ausgebildet ist, wobei die beiden Schenkel des gabelförmigen Verbindungsstücks ein Lagerauge für einen nicht näher dargestellten Bolzen aufweisen, welcher die um die in Schienenlängsrichtung verlaufende Achse 17 schwenkbare Anlenkung an das klammerartige Verbindungsstück 16 sicherstellt. Das Innenrohr 14 ist zweiteilig ausgebildet, wobei jeder der beiden Teile 24 und 25 an seinem den Zungenschienen zugewandten Ende mit einem Gewinde 26 bzw. 27 versehen ist, auf welches der den Bolzen 19 des Kuppelglieds 18 hintergreifende Fortsatz 20 aufschraubbar ist. Die Rohrteile 24 und 25 sind relativ zur Stange 15 in axialer Richtung, d.h. in Richtung des Doppelpfeiles 21 verschieblich gelagert. Das Außenrohr 13 ist ebenfalls relativ zu dem Innenrohr in axialer Richtung verschieblich gelagert. In der Querschnittsansicht gemäß Fig. 5 ist ersichtlich, dass das Innenrohr 14 eine Mehrzahl von Durchbrechungen 28 aufweist, in welchen Verriegelungsglieder 29 bzw. 30 gelagert sind. Die Verriegelungsglieder 29 bzw. 30 können hierbei in radialer Richtung verlagert werden, wobei sie in der radial nach innen verlagerten Position in am Außenumfang der Stange 15 angeordnete Verriegelungsnuten 31 bzw. 32 einrasten können, wodurch eine kraft- bzw. formschlüssige Koppelung des Innenrohrteils 24 bzw. 25 mit der Stange 15 erfolgt. In der radial nach außen verlagerten Position der Verriegelungsglieder 29 bzw. 30 rasten diese in ringförmige Verriegelungsnuten 33 bzw. 34 ein, welche am Innenumfang des Außenrohres 13 angeordnet sind, wodurch eine form- bzw. kraftschlüssige Koppelung der Innenrohrteile 24 bzw. 25 mit dem Außenrohr 13 gelingt.

In der in Fig.4 dargestellten Lage, wird die rechte Zunge 2 in Anlage an die entsprechende rechte Backenschiene 1 gehalten und in dieser Endlage verriegelt. Dabei ist der mit der Zunge 2 verbundene Innenrohrteil 25 über die radial einwärts verlagerten Kupplungsglieder 30 mit der ortsfesten Stange 15 gekoppelt, sodass die axiale Lage der Zungenschiene 2 verriegelt und gesichert ist. Die mit dem Innenrohrteil 24 verbundene linke Zungenschiene 3 ist über die radial nach außen verlagerten Kupplungsglieder 29 mit dem Außenrohr 13 gekoppelt, welches seinerseits über das Verbindungsstück 35 mit dem Antriebsgestänge 5 verbunden ist. Bei einer Umstellung der Weiche wird das Außenrohr 13 von dem Antriebsgestänge 5 über das Verbindungsstück 35 in Richtung des Pfeiles 36 bewegt, wobei zunächst auch der Innenrohrteil 24, und damit die Zungenschiene 3, über die Verriegelungsglieder 29 mit dem Außenrohr 13 gekoppelt sind und in Richtung des Pfeiles 36 mitgenommen werden. Nachdem das Außenrohr 13 den der Überdeckung a entsprechenden Umstellhub vollzogen hat, gelangen die durch Federwirkung radial nach außen beaufschlagten Verriegelungsglieder 30 in Eingriff mit der Verriegelungsnut 34, sodass bei der weiteren Umstellbewegung in Richtung des Pfeiles 36 nun auch der Innenrohrteil 25 gemeinsam mit der Zungenschiene 2 verschoben werden kann. Sobald die Verriegelungsglieder 29 die Verriegelungsnut 31 der Stange 15 erreichen, weichen diese radial nach innen aus und tauchen in die Verriegelungsnuten 31 ein, sodass die Zungenschiene 3 unter Zwischenschaltung des Innenrohrteils 24 mit der ortsfesten Stange 15 kraft- bzw. formschlüssig gekuppelt wird. In dieser Position hat die Zungenschiene 3 ihre Endlage erreicht und liegt an der Backenschiene 1 an, wobei die Endlage verriegelt ist. Bei der weiteren Verschiebebewegung des Außenrohres 13 in Richtung des Pfeiles 36 wird nurmehr der Innenrohrteil 25 mitgenommen bis die Endposition der Zungenschiene 2 in der Ablage erreicht ist und eine entsprechende Überdeckung a des Verriegelungsglieds 29 gewährleistet ist. Ein äquivalenter Bewegungsablauf ergibt sich bei einer Umstellbewegung entgegen der Richtung des Pfeiles 36.

## Patentansprüche

1. Einrichtung zum Verriegeln von Endlagen von beweglichen Weichenteilen, insbesondere Weichenverschluss, mit wenigstens zwei relativ zueinander beweglichen Teilen, welche ineinander geführt sind und in eine in wenigstens einer Bewegungsrichtung kraft- oder formschlüssig miteinander gekuppelte Lage verschiebbar sind, **dadurch gekennzeichnet, dass** die relativ zueinander verschiebbaren Teile von einem Innenrohr (14) und einem das Innenrohr umgebenden Außenrohr (13) gebildet sind, welche eine ortsfeste Stange (15) umgreifen.

2. Einrichtung nach Anspruch 1, **dadurch gekennzeichnet, dass** die Stange (15) zwischen zwei Backenschienen (1) eingespannt ist.

3. Einrichtung nach Anspruch 1 oder 2, **dadurch gekennzeichnet, dass** die Stange (15) in axialer Richtung justierbar und in der justierten Lage fixierbar ist.

4. Einrichtung nach Anspruch 1, 2 oder 3, **dadurch gekennzeichnet, dass** die Stange (15) an ihren beiden Enden je ein Gewinde zur Verbindung mit einem ein Gegengewinde tragenden, am Fuß der Backenschienen (1) angreifenden Verbindungsstück (23) aufweist.

5. Einrichtung nach einem der Ansprüche 1 bis 4, **dadurch gekennzeichnet, dass** die Stange (15) um eine in Schienenlängsrichtung verlaufende Achse (17) schwenkbar an den Backenschienen (1) angelenkt ist.

6. Einrichtung nach einem der Ansprüche 1 bis 5, **dadurch gekennzeichnet, dass** das Innenrohr (14) mit den beweglichen Weichenteilen, insbesondere Zungenschienen (2,3), gekuppelt ist.

7. Einrichtung nach einem der Ansprüche 1 bis 6, **dadurch gekennzeichnet, dass** das Innenrohr (14) aus zwei relativ zueinander axial verschieblichen Teilen (24,25) gebildet und jeder Teil (24,25) mit je einem beweglichen Weichenteil, insbesondere einer Zungenschiene (2,3), gekuppelt ist.

8. Einrichtung nach einem der Ansprüche 1 bis 7, **dadurch gekennzeichnet, dass** das Innenrohr (14) bzw. dessen beide Teile (24,25) in axialer Richtung verstellbare und in der jeweiligen axialen Lage fixierbare Kuppelglieder (20) aufweisen, welche mit entsprechenden Kuppelgliedern (18) der beweglichen Weichenteile, insbesondere Zungenschienen (2,3), zusammenwirken.

9. Einrichtung nach Anspruch 8, **dadurch gekennzeichnet, dass** das Innerohr (14) an seinen beiden Enden je ein Gewinde (26,27) trägt, auf welche die Kuppelglieder (20) aufschraubbar sind.

10. Einrichtung nach einem der Ansprüche 1 bis 9, **dadurch gekennzeichnet, dass** das Außenrohr (13) mit einem Verschiebeantrieb (4,5) verbunden ist.

11. Einrichtung nach einem der Ansprüche 1 bis 10, **dadurch gekennzeichnet, dass** das Innenrohr (14) Durchbrechungen (28) für die Aufnahme von Verriegelungsliedern (29,30) aufweist.

12. Einrichtung nach einem der Ansprüche 1 bis 11, **dadurch gekennzeichnet, dass** die Verriegelungsglieder (29,30) in radialer Richtung verlagerbar sind und dass die Stange (15) wenigstens einen auf kleineren Durchmesser abgesetzten Bereich (31,32) und das Außenrohr (13) an seinem Innenumfang wenigstens einen Bereich (33,34) mit vergrößerter lichten Weite aufweist.

13. Einrichtung nach einem der Ansprüche 1 bis 12, **dadurch gekennzeichnet, dass** die Stange (15) an ihrem Außenumfang und das Außenrohr (13) an seinem Innenumfang jeweils wenigstens zwei Ringnuten (31,32,33,34) aufweisen, wobei in einer Verriegelungslage gleichzeitig ein radial nach außen verlagertes, in dem einen Innenrohrteil (24 bzw. 25) geführtes Verriegelungsglied (29 bzw. 30) mit einer Ringnut (33 bzw. 34) des Außenrohrs (13) und ein radial nach innen verlagertes, in dem anderen Innenrohrteil (24 bzw. 25) geführtes Verriegelungsglied (30 bzw. 29) mit einer Ringnut (32 bzw. 31) der Stange (15) zusammenwirken.

14. Einrichtung nach einem der Ansprüche 1 bis 13, **dadurch gekennzeichnet, dass** die Verriegelungsglieder (29,30) von Kugeln oder Walzen gebildet sind.

15. Einrichtung nach einem der Ansprüche 1 bis 14, **dadurch gekennzeichnet, dass** die Stange (15) im Innerohr (14) und das Innenrohr (14) im Außenrohr (13) dichtend geführt sind und die Einrichtung (6) mit Gleitmedium, insbesondere Öl, befüllt ist.

16. Einrichtung nach Anspruch 15, **dadurch gekennzeichnet, dass** das Außenrohr (13) ein Ausgleichsventil zum Ausgleich der während der Umstellung erfolgenden Volumsveränderungen trägt.

## Claims

1. A device for locking the end positions of movable switch parts, in particular a switch lock, including at least two relatively displaceable parts which are guided within each other and capable of being displaced into a position coupled with each other in a force-locking or form-locking manner in at least one direction of movement, **characterized in that** the relatively displaceable parts are comprised of an inner tube (14) and an outer tube (13) surrounding the inner tube, which encompass a stationary rod (15).

2. A device according to claim 1, **characterized in that** the rod (15) is clamped between two stock rails (1).

3. A device according to claim 1 or 2, **characterized in that** the rod (15) is adjustable in the axial direction and fixable in the adjusted position.

4. A device according to claim 1, 2 or 3, **characterized in that** the rod (15) comprises a thread each on its two ends for connection with a connection piece (23) carrying a counterthread and contacting the foot of the stock rail (1).

5. A device according to any one of claims 1 to 4, **characterized in that** the rod (15) is articulated to the stock rails (1) so as to be pivotable about an axis (17) extending in the longitudinal direction of the rails.

6. A device according to any one of claims 1 to 5, **characterized in that** the inner tube (14) is coupled with the movable switch parts, in particular tongue rails (2, 3).

7. A device according to any one of claims 1 to 6, **characterized in that** the inner tube (14) is comprised of two relatively axially displaceable parts (24, 25) and each part (24, 25) is coupled with a movable switch part, in particular a tongue rail (2, 3).

8. A device according to any one of claims 1 to 7, **characterized in that** the inner tube (14), or its two parts (24, 25), comprise coupling members (20) which are adjustable in the axial direction and fixable in the respective axial position and which cooperate with respective coupling members (18) of the movable switch parts, in particular tongue rails (2, 3).

9. A device according to claim 8, **characterized in that** the inner tube (14) carries a thread (26, 27) each on its two ends, onto which the coupling members (20) are screwable.

10. A device according to any one of claims 1 to 9, **characterized in that** the outer tube (13) is connected with a displacement drive (4, 5).

11. A device according to any one of claims 1 to 10, **characterized in that** the inner tube (14) comprises apertures (28) for receiving locking members (29, 30).

12. A device according to any one of claims 1 to 11, **characterized in that** the locking members (29, 30) are displaceable in the radial direction, and that the rod (15) comprises at least one portion (31, 32) reduced to a smaller diameter and the outer tube (13), on its inner circumference, comprises at least one portion (33, 34) having an enlarged clear width.

13. A device according to any one of claims 1 to 12, **characterized in that** the rod (15) on its outer circumference, and the outer tube (13) on its inner circumference, each comprise at least two annular grooves (31, 32, 33, 34), wherein, in a locked position, a radially outwardly displaced locking member (29 and 30, respectively) guided in one of the inner tube portions (24 and 25, respectively) cooperates with an annular groove (33 and 34, respectively) of the outer tube (13) and a radially inwardly displaced locking member (30 and 29, respectively) guided in the other one of the inner tube portions (24 and 25, respectively) cooperates with an annular groove (32 and 31, respectively) of the rod (15).

14. A device according to any one of claims 1 to 13, **characterized in that** the locking members (29, 30) are formed by balls or rolls.

15. A device according to any one of claims 1 to 14, **characterized in that** the rod (15) is sealingly guided in the inner tube (14) and the inner tube (14) is sealingly guided in the outer tube (13), and the device (6) is filled with a lubricant, in particular oil.

16. A device according to claim 15, **characterized in that** the outer tube (13) carries a compensation valve for compensating the volume changes occurring during switching.

## Revendications

1. Dispositif pour le verrouillage de positions de fin de course d'éléments d'aiguillage mobiles, en particulier dispositif de blocage d'aiguille, avec au moins deux parties mobiles l'une par rapport à l'autre, qui sont guidées l'une dans l'autre et qui peuvent coulisser dans une position couplée l'une avec l'autre par friction ou par engagement positif dans au moins un sens de déplacement, **caractérisé en ce que** les parties mobiles l'une par rapport à l'autre sont formées par un tube intérieur (14) et un tube extérieur (13) entourant le tube intérieur, qui entourent une tige (15) stationnaire.

2. Dispositif selon la revendication 1, **caractérisé en ce que** la tige (15) est serrée entre deux contre-aiguilles (1).

3. Dispositif selon la revendication 1 ou 2, **caractérisé en ce que** la tige (15) peut être ajustée dans le sens axial et fixée dans la position d'ajustement.

4. Dispositif selon la revendication 1, 2 ou 3, **caractérisé en ce que** la tige (15) possède à chacune de ses deux extrémités un filetage pour l'assemblage avec un élément de raccordement (23) portant un filetage correspondant et se mettant en prise sur le pied des contre-aiguilles (1).

5. Dispositif selon l'une des revendications 1 à 4, **caractérisé en ce que** la tige (15) est articulée sur les contre-aiguilles (1) de manière à pouvoir pivoter autour d'un axe (17) orienté dans le sens longitudinal du rail.

6. Dispositif selon l'une des revendications 1 à 5, **caractérisé en ce que** le tube intérieur (14) est couplé avec les éléments d'aiguillage mobile, en particulier des lames d'aiguille (2, 3).

7. Dispositif selon l'une des revendications 1 à 6, **caractérisé en ce que** le tube intérieur (14) est formé deux parties (24, 25) mobiles dans le sens axial l'une par rapport à l'autre et chaque partie (24, 25) est couplée à un élément d'aiguillage mobile, en particulier à une lame d'aiguille (2, 3).

8. Dispositif selon l'une des revendications 1 à 7, **caractérisé en ce que** le tube intérieur (14) ou ses deux parties (24, 25) possèdent des organes de couplage (20) mobiles dans le sens axial et pouvant être fixés dans la position axiale correspondante, qui coopèrent avec des organes de couplage (18) correspondants des éléments d'aiguillage mobiles, en particulier des lames d'aiguille (2, 3).

9. Dispositif selon la revendication 8, **caractérisé en ce que** le tube intérieur (14) porte à chacune de ses deux extrémités un filetage (26, 27) sur lequel les organes de couplage (20) peuvent être vissés.

10. Dispositif selon l'une des revendications 1 à 9, **caractérisé en ce que** le tube extérieur (13) est relié à un entraînement de translation (4, 5).

11. Dispositif selon l'une des revendications 1 à 10, **caractérisé en ce que** le tube intérieur (14) possède des ouvertures (28) destinées à recevoir des organes de verrouillage (29, 30).

12. Dispositif selon l'une des revendications 1 à 11, **caractérisé en ce que** les organes de verrouillage (29, 30) peuvent être déplacés dans le sens radial et **en ce que** la tige (15) possède au moins une zone (31, 32) réduite à un plus petit diamètre et le tube extérieur (13) possède sur sa circonférence intérieure au moins une zone (33, 34) dont la largeur libre est agrandie.

13. Dispositif selon l'une des revendications 1 à 12, **caractérisé en ce que** la tige (15) possède sur sa circonférence extérieure et le tube extérieur (13) sur sa circonférence intérieure chacun aux moins deux gorges annulaires (31, 32, 33, 34), un organe de verrouillage (29 ou 30) décalé vers l'extérieur dans le sens radial et guidé dans une partie (24 ou 25) du tube intérieur se mettant en prise dans une gorge annulaire (33 ou 34) du tube extérieur (13) dans une position de verrouillage et un organe de verrouillage (30 ou 29) décalé vers l'intérieur dans le sens radial et guidé dans l'autre partie (24 ou 25) du tube intérieur se mettant en prise simultanément dans une gorge (32 ou 31) de la tige (15).

14. Dispositif selon l'une des revendications 1 à 13, **caractérisé en ce que** les organes de verrouillage (29, 30) sont formés par des billes ou des rouleaux.

15. Dispositif selon l'une des revendications 1 à 14, **caractérisé en ce que** la tige (15) est guidée de manière étanche dans le tube intérieur (14) et le tube intérieur (14) dans le tube extérieur (13) et le dispositif (6) est rempli d'un fluide de glissement, en particulier d'huile.

16. Dispositif selon la revendication 15, **caractérisé en ce que** le tube extérieur (13) porte une soupape d'équilibrage destinée à compenser les variations de volume qui se produisent pendant la manoeuvre.
